# EUROPÄISCHE PATENTANMELDUNG

(11) **EP 0 386 422 A1**
(43) Veröffentlichungstag der Anmeldung: **12.09.1990**
(21) Anmeldenummer: 90100995.1
(22) Anmeldetag: 18.01.1990
(51) Int. Cl.: B28B 11/16, B65G 49/08

(54) **Vorrichtung zum Herstellen von keramischen Platten aus einem flachgezogenen Tonstrang**

(30) Priorität: 08.03.1989 DE 3907461
(71) Anmelder: Hans Lingl Anlagenbau und Verfahrenstechnik GmbH & Co. KG, D-89231 Neu-Ulm (DE)
(72) Erfinder: Lingl, Hans, D-7910 Neu-Ulm (DE)

(57) **Zusammenfassung**

Vorrichtung zum Herstellen von keramischen Platten aus einem flachen Tonstrang, wobei in einer Flucht angeordnet sind: ein Strangabschneider, ein Vortrockner, ein Förderer zum Ausstanzer, eine Rollenbahn (16), sowie ein Paternoster mit übereinander angeordneten Rechen (17), deren Zinken zum Abnehmen der Strangstücke (4) und zum Ablegen der vorgetrockneten Strangstücke (4) zwischen den Rollen der Rollenbahn (16) durchführbar sind.

## Beschreibung

Das Hauptpatent betrifft ein Verfahren sowie eine Vorrichtung zum Herstellen von keramischen Platten aus einem flachgezogenen Tonstrang. Bei dem Verfahren werden die von dem Tonstrang abgeschnittenen Strangstücke zunächst bis zu einem die Trockenschwindung nahezu beendenden, aber noch verformbaren Zustand vorgetrocknet, dann die keramischen Platten aus den so vorgetrockneten Strangstücken gestanzt und anschließend getrocknet.

Die Vorrichtung zur Durchführung dieses Verfahrens enthält einen Strangabschneider, einen Ausstanzer für keramische Platten und eine Einrichtung zum Umsetzen der keramischen Platten auf einen Trockner durchlaufende Trocknerroste und ist dadurch gekennzeichnet, daß zwischen dem Strangabschneider und dem Ausstanzer ein erster Durchlaufofen als Vortrockner angeordnet und hinter dem Ausstanzer ein zweiter Durchlaufofen als Fertigtrockner vorgesehen ist.

Dabei werden die Strangstücke vom Strangförderer auf eine den Vortrockner vorgeordnete Sammel- und Beschickungseinrichtung für den Transport von Strangstückreihen durch den Vortrockner umgesetzt und von einer diesem nachgeordneten Sammel- und Beschickungseinrichtung auf einen durch den Ausstanzer hindurchgehenden Förderer einzeln umgeladen.

Aufgabe der Zusatzerfindung ist es, die Vorrichtung nach dem Hauptpatent flexibler zu gestalten.

Diese Aufgabe wird mit den im kennzeichnenden Teil des Anspruchs 1 angegebenen Merkmalen gelöst.

Durch die erfindungsgemäße Ausführung des Vortrockners ist es möglich, die Strangstücke je nach Bedarf mit oder ohne Benutzung des Paternosteraufzugs durch den Vortrockner zu führen. Bei einer Benutzung des Paternosteraufzugs wird dieser zu einem Puffer, wodurch die Kapazität des Vortrockners erhöht wird.

Ein Ausführungsbeispiel ist in der Zeichnung dargestellt und wird im folgenden beschrieben.

Der aus einer Strangpresse austretende flache Tonstrang wird mit einem Abschneider 3 zu Strangstücken 4 geschnitten, welche über eine als Rollen- oder Bandförderer unmittelbar gebildete Zuführung 15 dem mit dieser fluchtenden Vortrockner 6 zugeführt werden. Im Vortrockner 6 befinden sich eine aus zwei Abschnitten 16, 16′ bestehende Rollenbahn sowie ein Paternosteraufzug mit Sätzen von übereinander angeordneten Rechen 17, deren Zinken 18 die Rollenbahn durchgreifen. Im Betrieb nehmen die Zinken 18 eines jeden Rechens 17 jeweils ein Strangstück 4 vom Abschnitt der Rollenbahn 16 ab. Nach Beladen der Rechen 17 eines jeden Satzes werden diese durch den Vortrockner 6 bewegt. Die Rechensätze werden nach dem Vortrocknen der Strangstücke entleert, wobei die Strangstücke einzeln nacheinander auf dem Abschnitt 16′ der Rollenbahn abgelegt und über den Förderer 7 dem Ausstanzer 8 zugeführt werden.

Bei Nichtgebrauch des Paternosteraufzugs wird dieser in einer Stellung festgehalten, in der die Strangstücke 4 auf den beiden Rollenbahnabschnitten unbehindert durchlaufen können. Die beiden Rollenbahnabschnitte sind unabhängig voneinander antreibbar. Die Abschnitte 16 und 16′ der Rollenbahn können entweder unmittelbar aneinander anschließen oder durch ein Zwischenband 19 miteinander verbunden sein. Die Rechen 17 laufen in Geradeführungen um und werden mittels endloster Ketten im Kreislauf bewegt.

## Patentansprüche

1. Vorrichtung zum Herstellen von keramischen Platten aus einem flachgezogenen Tonstrang mit einem Strangabschneider, einem Ausstanzer für die Platten, einem zwischen dem Strangabschneider und dem Ausstanzer vorgesehenen ersten Durchlaufofen als Vortrockner und einem weiten Durchlaufofen als Fertigtrockner hinter dem Ausstanzer, nach Patent 38 22 653, **dadurch gekennzeichnet**,
daß der in Flucht mit der Zuführung (15) vom Strangabschneider her stehende Vortrockner (6) eine antreibbare Rollenbahn (16, 16′) sowie einen Paternosteraufzug mit Sätzen übereinander angebrachter Rechen (17) aufweist, deren Zinken (18) zum Abnehmen der Strangstücke (4) und zum Ablegen der vorgetrockneten Strangstücke die Rollenbahn durchgreifen.

2. Vorrichtung nach Anspruch 1, **dadurch gekennzeichnet**,
daß die Rollenbahn in zwei getrennt antreibbare Abschnitte (16, 16′) unterteilt ist, von denen einer im aufsteigenden und der andere im absteigenden Paternosterabschnitt liegt.

3. Vorrichtung nach Anspruch 2, **dadurch gekennzeichnet**,
daß zwischen den Abschnitten (16, 16′) der Rollenbahn ein die Abschnitte verbindendes Förderband (19) angeordnet ist.

4. Vorrichtung nach einem der Ansprüche 1 bis 3, **dadurch gekennzeichnet**,
daß die Zuführung (15) durch einen Band- oder Rollenförderer gebildet wird.

5. Vorrichtung nach einem der Ansprüche 1 bis 4, **dadurch gekennzeichnet**,
daß die Rechen (17) in Geradeführungen laufen und durch umlaufende Ketten bewegt werden.
